# EUROPÄISCHE PATENTSCHRIFT

(11) **EP 0 250 963 B1**
(45) Veröffentlichungstag und Bekanntmachung des Hinweises auf die Patenterteilung: **14.08.1991**
(21) Anmeldenummer: 87108407.5
(22) Anmeldetag: 11.06.1987
(51) Int. Cl.: B41F 21/05

(54) **Vorrichtung zum Antrieb eines schwingenden Vorgreifers einer Druckmaschine**
Driving device for the front grippers of a printing machine
Dispositif d'entraînement des pinces oscillantes d'une machine à imprimer

(30) Priorität: 26.06.1986 DE 3621384
(43) Veröffentlichungstag der Anmeldung: 07.01.1988
(73) Patentinhaber: M.A.N.-ROLAND Druckmaschinen Aktiengesellschaft, 63012 Offenbach (DE)
(72) Erfinder: Leyendecker, Hans Wilhelm, Dr. Ing., D-6053 Obertshausen (DE); Abendroth, Paul, D-6050 Offenbach/Main (DE)
(74) Vertreter: Marek, Joachim, Dipl.-Ing.

(56) Entgegenhaltungen:
- EP-A- 0 006 402
- DE-A- 2 220 343

## Beschreibung

Die Erfindung betrifft eine Vorrichtung zum Antrieb eines schwingenden Vorgreifers einer Druckmaschine nach dem Oberbegriff des ersten Patentanspruches.

Derartige Vorrichtungen sind allgemein bekannt und z.B. in der DE-PS 2 220 343 beschrieben. Nachteilig ist, daß zur Steuerung der Bewegung der Vorgreiferwelle kraftschlüssig zusammenwirkende Antriebsteile vorgesehen sind. Während des Betriebes wird ein Hebelarm über eine Kurvensteuerung mittels einer Feder ständig gegen eine Rolle angepreßt. Die an dem Kraftschluß beteiligten Bauelemente werden durch die infolge der hohen Winkelgeschwindigkeiten und Beschleunigungen des Vorgreifers hervorgerufenen großen Massenkräfte zwangsweise sehr stark belastet. Von Nachteil ist ferner, daß zur Steuerung der Bewegung der Vorgreiferwelle An- und Abtriebswellen verwendet werden, deren Mittelachsen weit auseinander liegend angeordnet sind, wodurch ebenfalls große Getriebegliedlängen und daraus resultierend auch hohe Massenkräfte entstehen. Letzteres trifft auch auf einen kurventriebfreien Antrieb eines schwingenden Vorgreifers zu, wie er aus der EP-A 0 006 402 bekannt geworden ist. Außerdem ist bei derartigen Vorrichtungen keine komplette Vormontage des Vorgreifers möglich. Ebenso werden Endmontage und die Austauschbarkeit erschwert.

Der Erfindung liegt die Aufgabe zugrunde, bei einer Vorrichtung genannter Gattung formschlüssig zusammenwirkende Antriebsteile und eine koaxiale Anordnung der An- und Abtriebswelle zur Einleitung der Zusatzbewegung, welche der fortlaufenden Drehbewegung des aushebenden Vorgreiferexzenters überlagert wird, vorzusehen.

Gelöst wird diese Aufgabe gemäß dem Kennzeichen des ersten Patentanspruches. Weiterbildungen der Erfindung ergeben sich aus den Unteransprüchen, aus der Zeichnung und der Beschreibung. Der Vorteil der Erfindung besteht insbesondere darin, daß die Massenkräfte minimiert werden. Zugleich wird die Vormontage, die Endmontage sowie die Austauschbarkeit der Vorrichtung verbessert.

Die Erfindung soll nachstehend anhand von in der Zeichnung dargestellten Ausführungsbeispielen näher erläutert werden.

Es zeigt:
- Fig. 1: das kinematische Schema der Vorrichtung,
- Fig. 2: einen Schnitt durch eine Ausführung des Vorgreifers,
- Fig. 3: einen Schnitt durch eine weitere Ausführung des Vorgreifers,
- Fig. 4: eine Ansicht der Steuerkoppel 3, schematisch.

Fig. 1 zeigt das kinematische Schema einer viergliedrigen kinematischen Kette, bestehend aus Antriebsglied 1, Vorgreiferebene 2, Steuerkoppel 3 und Schlepphebel 4, welche die geforderte Bewegung 24 der Vorgreiferebene 2 dadurch erzeugen, daß das im Seitenständer 5 gelagerte Antriebsglied 1 mit konstanter Winkelgeschwindigkeit angetrieben wird und der Schlepphebel 4 die auf der Steuerkoppel 3 angeordneten Kurvenrollen 6, 7, 8 über ein Tripel im Ständer 5 fest verschraubter, zugeordneter Kurvenscheiben 9, 10, 11 zieht. Die Kurvenscheiben 9, 10, 11 sind derart gestaltet, daß die geforderte Bewegung 24 der Vorgreiferebene 2 erreicht wird.

Die Figuren 2 bis 4 zeigen verschiedene konstruktive Ausführungen, welche sich durch die Anordnung des Kurvenscheiben 26, 27 und einer innenberollten Kurvenscheibentripels unterscheiden. Fig. 2 und 4 zeigen eine mögliche Ausführung mit drei außenberollten Kurvenscheiben 9, 10, 11 und Fig. 3 zeigt eine Ausführung mit zwei außenberollten Kurvenscheiben 26, 27 und einer innenberollten Kurvenscheibe 12. Die zweite Ausführung hat den Vorteil einer geringeren Bauhöhe. Zur Vereinfachung sind gleiche Bauteile in den beiden Ausführungen mit gleichen Bezugszeichen versehen.

Bei beiden konstruktiven Ausführungen ist auf eine Exzenterwelle 14, die drehbar in einer Gehäuseschale 15 am Seitenständer 5 gelagert ist, eine Vorgreiferwelle 16 drehbar gelagert. Auf einem Lagerkörper 13, der fest mit der Vorgreiferwelle 16 verbunden ist. ist auf 15 Wälzkörpern 25 die Steuerkoppel 3 drehbeweglich angeordnet. Diese ist im Gelenkpunkt 17 mit dem relativ kurzen Schlepphebel 4 verbunden, der im Gelenkpunkt 18 in einem Zahnrad 19 außermittig angelenkt ist. Zahnrad 19 und Exzenterwelle 14 bilden das Antriebsglied 1, wobei deren Mittelachsen koaxial zueinander liegen.

Das Zahnrad 19 steht im ständigen Eingriff mit einem mit dem Druckzylinder 20 umlaufenden Antriebsrad 21.

Die Steuerung der Bewegung 24 der Vorgreiferwelle 16 erfolgt durch die Überlagerung einer Kreisbewegung - wobei der Radius der Kreisbahn durch die Größe der Exzentrizität, d.h. der Entfernung der Mittelachse des Zahnrades 19 von der Mittelachse der Vorgreiferwelle 16 bestimmt ist - mit einer über das feststehende Kurvenscheibentripel 9, 10, 11 bzw. 12, 26, 27 gesteuerten allgemeinen Koppelbewegung, wodurch der Vorgreiferwelle 16 als Zusatzbewegung eine Schwenkbewegung mitgeteilt wird. Die geforderte Bewegung 24 der Vorgreiferwelle 16 ist in Fig. 1 als Bewegung der Vorgreiferebene 2 gestrichelt dargestellt. Der zeitliche Ablauf gewährleistet eine Ruhelage der Greifer 22 bei der Übergabe des Bogens vom Anlagetisch 23, eine Übergabe des Bogens an die nicht dargestellten Greifer des Druckzylinders 20 bei gleicher Geschwindigkeit und eine Beendigung der Rückbewegung, bei der die Greifer 22 vom Druckzylinder 20 bis in die Ruhelage entfernt und unter allmählicher Annäherung wieder in die Ausgangslage für die Übernahme eines neuen Bogens zurückgeführt werden.

### Bezugszeichenliste

- 1: Antriebsglied
- 2: Vorgreiferebene
- 3: Steuerkoppel
- 4: Schlepphebel
- 5: Seitenständer
- 6: Kurvenrolle
- 7: Kurvenrolle
- 8: Kurvenrolle
- 9: Kurvenscheibe
- 10: Kurvenscheibe
- 11: Kurvenscheibe
- 12: Kurvenscheibe
- 13: Lagerkörper
- 14: Exzenterwelle
- 15: Gehäuseschale
- 16: Vorgreiferwelle
- 17: Gelenkpunkt
- 18: Gelenkpunkt
- 19: Zahnrad
- 20: Druckzylinder
- 21: Antriebsrad
- 22: Greifer
- 23: Anlegetisch
- 24: geforderte Bewegung
- 25: Wälzkörper
- 26: Kurvenscheibe
- 27: Kurvenscheibe

## Patentansprüche

1. Vorrichtung zum Antrieb eines schwingenden Vorgreifers einer Druckmaschine, bei der eine Exzenterwelle vorgesehen ist, die im Seitenständer der Maschine drehbar gelagert ist und eine Vorgreiferwelle drehbar aufnimmt, die von einer Kurvensteuerung beeinflußt wird, ferner mit der Exzenterwelle ein Zahnrad fest verbunden ist, das mit einem mit dem Druckzylinder umlaufenden Antriebszahnrad im ständigen Eingriff steht,
**dadurch gekennzeichnet**,
daß die Exzenterwelle (14) in einer Gehäuseschale (15) am Seitenständer (5) und im gegenüberliegenden Seitenständer der Maschine drehbar gelagert ist, daß die Vorgreiferwelle (16) von einem am Ständer (5) der Maschine befestigten Tripel von Kurvenscheiben (9, 10, 11) über Kurvenrollen (6, 7, 8) beeinflußt wird, die an einer Steuerkoppel (3) angeordnet sind, welche drehbeweglich auf der Vorgreiferwelle(16) lagert und daß in einem Gelenkpunkt (17) an der Steuerkoppel (3) ein Schlepphebel (4) angelenkt ist, der in einem weiteren Gelenkpunkt (18) außermittig im Zahnrad (19) angelenkt ist.

2. Vorrichtung nach Anspruch 1,
**dadurch gekennzeichnet**,
daß ein Tripel von drei außenberollten Kurvenscheiben (9, 10, 11) vorgesehen ist.

3. Vorrichtung nach Anspruch 1,
**dadurch gekennzeichnet**,
daß ein Tripel von zwei außenberollten Kurvenscheiben (26, 27) und einer innenberollten Kurvenscheibe (12) vorgesehen ist.

## Claims

1. Device for driving an oscillating front gripper of a printing press in which an eccentric shaft is provided which is rotatably mounted in side stands of the press and which receives rotatably a front gripper shaft, which is influenced by a cam control, and further a gear is fixedly connected with the eccentric shaft which is continuously engaged with a drive gear circulating with the impression cylinder, characterised in that the eccentric shaft (14) is rotatably mounted in a housing shaft (15) on the side stand (5) and on the oppositely lying side stand of the press, that the front gripper shaft (16) is influenced by a trio of cam discs (9, 10, 11) fixed to a stand (5) of the press via cam rollers (6, 7, 8) which are arranged on a control link (3) which is mounted rotationally movably on the front gripper shaft (16) and that, at a pivot point (17) on the control link (3), a drag lever (4) is pivotted which is pivotted at a further pivot point (18) eccentrically in the gear (19).

2. Device according to Claim 1, characterised in that a trio of three externally rolled on cam discs (9, 10, 11) is provided.

3. Device according to Claim 1, characterised in that a trio of two externally rolled on cam discs (26, 27) and one internally rolled on cam disc (12) is provided.

## Revendications

1. Dispositif pour l'entraînement d'un dispositif de prise préalable oscillant d'une machine imprimante, dans lequel un arbre d'excentrique est prévu, qui est monté rotatif dans le support latéral de la machine et reçoit de façon rotative un arbre du dispositif de prise préalable, qui est influencé par une commande à came, et, de plus, une roue dentée est solidaire de l'arbre d'excentrique, laquelle est en engagement constant avec une roue dentée d'entraînement tournant avec le cylindre d'impression,
caractérisé en ce que l'arbre d'excentrique (14) est monté rotatif dans un carter (15) sur le support latéral (5) et dans le support latéral opposé de la machine, en ce que l'arbre (16) du dispositif de prise préalable est influencé par un triplet, fixé au support (5) de la machine, de disques à came (9,10,11) par l'intermédiaire de galets de came (6,7,8), qui sont agencés sur une bielle de commande (3), laquelle est montée rotative sur l'arbre (16) du dispositif de prise préalable, et en ce que, à un point d'articulation (17) sur la bielle de commande (3), est articulé un levier d'entraînement (4), qui est articulé, de façon excentrique,dans la roue dentée (19) à un autre point d'articulation (18).

2. Dispositif selon la revendication 1, caractérisé en ce qu'un triplet de trois disques à came (9,10,11) à galets roulant sur l'extérieur est prévu.

3. Dispositif selon la revendication 1, caractérisé en ce qu'un triplet de deux disques à came (26,27) à galets roulant sur l'extérieur et d'un disque à came (12) à galet roulant sur l'intérieur est prévu.
